# FASCICULE DE BREVET EUROPEEN

(11) **EP 1 056 108 B1**
(45) Date de publication et mention de la délivrance du brevet: **19.07.2006**
(21) Numéro de dépôt: 00401451.0
(22) Date de dépôt: 24.05.2000
(51) Int. Cl.: H01H 33/66, H01H 33/02

(54) **Commande d'un disjoncteur à plusieurs pôles ayant une distance entre pôles variable**
Steuerung für einen mehrpoligen Leistungschalter mit variablem Abstand zwischen Polen
Actuating for a multipolar circuit breaker having a variable distance between poles

(30) Priorité: 28.05.1999 FR 9906785
(43) Date de publication de la demande: 29.11.2000
(73) Titulaire: Areva T&D SA, 92309 Levallois-Perret Cedex (FR)
(72) Inventeur: Lippi, Bruno, 5000 Aarau (CH); Suter, Ernst, 5742 Killiken (CH)
(74) Mandataire: Audier, Philippe André

(56) Documents cités:
- EP-A- 0 385 265
- US-A- 3 567 886
- US-A- 4 016 385
- US-A- 4 225 763

## Description

L'invention porte sur une commande pour un interrupteur de puissance à plusieurs pôles, en particulier un interrupteur à vide pour moyenne tension, comprenant un arbre de commande rotatif sur lequel sont montées plusieurs cames associées respectivement aux pôles de l'interrupteur, chaque came étant couplée au contact mobile du pôle associé par l'intermédiaire d'un levier oscillant couplé à la came par une bielle et au contact mobile du pôle par un poussoir de telle façon qu'un mouvement rotatif des cames est transformé en un mouvement en translation des contacts mobiles des pôles.

Une telle commande est déjà connue du document de brevet EP-0385265. Cette commande pour un disjoncteur à trois pôles a une construction telle que la distance qui sépare deux pôles adjacents de l'interrupteur doit être reprise à l'identique pour la distance séparant deux cames adjacentes sur l'arbre de commande.

Le but de l'invention est de proposer une autre construction de cette commande permettant de s'affranchir de la nécessité de prévoir la même distance entre cames adjacentes et entre pôles adjacents. Plus particulièrement, un but de l'invention est de rendre possible la commande de différents interrupteurs multipolaires ayant des distances différentes entre pôles adjacents sans qu'il soit nécessaire de modifier la distance entre cames adjacentes d'une commande de ces interrupteurs.

A cet effet, l'invention a pour objet une commande telle que définie plus haut, caractérisée en ce que les bielles sont couplées aux leviers oscillants par l'intermédiaire d'une traverse commune.

Avec cette construction de la commande, les leviers oscillants peuvent être accouplés aux pôles indépendamment de la distance entre cames adjacentes le long de l'arbre de commande. Cette commande peut donc servir pour des distances entre pôles adjacents différentes sans intervention sur l'arbre de commande.

Un exemple de réalisation de la commande selon l'invention est décrit ci-après en détail et illustré sur la figure unique qui montre cette commande de façon très schématique selon une vue en perspective.

Sur la figure, la commande d'un disjoncteur triphasé ayant trois ampoules à vide 9 comprend un arbre principal de commande 1 dont la rotation est assurée par un ressort à spirales (non représenté). L'arbre principal 1 s'étend parallèlement à l'alignement des trois ampoules à vide 9 du disjoncteur.

Trois dispositifs à came 3 associés respectivement aux trois ampoules à vide 9 sont montés sur l'arbre 1 de commande en étant espacés l'un de l'autre d'une certaine distance fixe. L'arbre 1 et les trois dispositifs à cames 3 se déplacent selon un mouvement rotatif.

Comme cela est expliqué plus en détails dans le document EP-0385265 faisant partie intégrante de la présente description, le ressort à spirales logé dans la cage à ressort 2 est bandé au moyen d'un mécanisme manuel ou motorisé de remontage non représenté.

Les trois dispositifs à came 3 sont couplés aux contacts mobiles (non représentés) des trois ampoules à vides 9 par l'intermédiaire de trois leviers oscillants 6 couplés chacun à un dispositif à came 3 par une bielle 4 et au contact mobile de l'ampoule à vide associée par une barre de compression ou poussoir 8 ce qui fait qu'un mouvement rotatif des cames 3 est transformé en un mouvement en translation des contacts mobiles des ampoules à vide 9.

Comme visible sur la figure, les bielles 4 sont couplées aux leviers oscillants 6 par l'intermédiaire d'une traverse commune 5 qui s'étend parallèlement à l'arbre de commande 1.

Par le mouvement rotatif des trois dispositifs à cames 3, un mouvement de levage déplace les trois bielles 4 comme dans la commande du document indiqué ci-dessus. Ce mouvement de levage est transmis à la traverse 5. Au niveau de la traverse, les trois bielles 4 sont fixées à la traverse 5 avec une distance A fixe entre bielles adjacentes. En revanche, les trois leviers oscillants 6 sont fixés sur la traverse 5 selon une distance A,B,C entre leviers adjacents correspondant à la distance A,B,C entre pôles adjacents du disjoncteur.

Le mouvement de la traverse 5 est transmis aux leviers oscillants 6 montés pivotant autour d'un axe 7 parallèle à l'arbre 1. L'axe 7 peut être commun aux différents leviers 6. Ce mouvement des leviers oscillants 6 est transmis aux contacts mobiles des ampoules à vides 9 par l'intermédiaire des poussoirs 8 comme cela est décrit dans le document EP-0385265.

Avec cette traverse interface 5, on peut donc concevoir une commande dont l'emplacement des dispositifs à came sur l'arbre principal de commande n'est plus lié à la distance entre pôles adjacents du disjoncteur à commandé.

## Revendications

1. Commande pour un interrupteur de puissance à plusieurs pôles, en particulier un interrupteur à vide pour moyenne tension, comprenant un arbre de commande rotatif (1) sur lequel sont montées plusieurs cames (3) associées respectivement aux pôles (9) de l'interrupteur, chaque came étant couplée au contact mobile du pôle associé par l'intermédiaire d'un levier oscillant (6) couplé à la came par une bielle (4) et au contact mobile du pôle par un poussoir (8) de telle façon qu'un mouvement rotatif des cames est transformé en un mouvement en translation des contacts mobiles des pôles, **caractérisé en ce que** les bielles sont couplées aux leviers oscillants par l'intermédiaire d'une traverse commune (5).

## Claims

1. Actuator for a multipolar power switch, in particular a vacuum switch for medium voltage, comprising a rotatable actuator shaft (1) on which are mounted a plurality of cams (3) associated respectively with the poles (9) of the switch, each cam being coupled to a movable contact of the associated pole through an oscillating lever (6) coupled to the cam by a connecting rod (4) and to the movable contact through a cam follower (8) in such a way that a rotational movement of the cams is transformed into a translational movement of the movable contacts of the poles, **characterised in that** the connecting rods are coupled to the oscillating levers by a common cross bar (5).

## Patentansprüche

1. Steuerung für einen mehrpoligen Leistungsschalter, insbesondere für einen Vakuumschalter für Mittelspannung, mit einer drehbaren Steuerwelle (1), an der mehrere den jeweiligen Polen (9) des Schalters zugeordnete Kurvenscheiben (3) gelagert sind, wobei jede Kurvenscheibe mit dem beweglichen Kontakt des zugeordneten Pols über einen Schwenkhebel (6) gekoppelt ist, der über eine Schwinge (4) mit der Kurvenscheibe und über einen Stößel (8) mit dem beweglichen Kontakt gekoppelt ist, derart, dass eine Drehbewegung der Kurvenscheiben in eine Verschiebebewegung der beweglichen Kontakte der Pole übertragen wird, **dadurch gekennzeichnet, dass** die Schwingen über eine gemeinsame Traverse (5) mit den Schwenkhebeln gekoppelt sind.
